# EUROPÄISCHE PATENTSCHRIFT

(11) **EP 0 386 303 B1**
(45) Veröffentlichungstag und Bekanntmachung des Hinweises auf die Patenterteilung: **05.07.1995**
(21) Anmeldenummer: 89107166.4
(22) Anmeldetag: 20.04.1989
(51) Int. Cl.: F16L 55/26

(54) **Stufenbürste**
Stepped brush
Brosse étagée

(30) Priorität: 10.03.1989 DE 8902957 U
(43) Veröffentlichungstag der Anmeldung: 12.09.1990
(73) Patentinhaber: OSBORN INTERNATIONAL GMBH, 35099 Burgwald (DE)
(72) Erfinder: Ernst, Wilhelm, D-3559 Burgwald-Boltendorf (DE)
(74) Vertreter: Zeitler, Giselher, Dipl.-Ing.

(56) Entgegenhaltungen:
- GB-A- 698 727
- GB-A- 2 147 835
- US-A- 2 661 494
- US-A- 3 109 190

## Beschreibung

Die Erfindung betrifft eine Bürste, insbesondere zur Bearbeitung von Pipelinerohren, gemäß dem Oberbegriff des Anspruchs 1.

Bei der Bearbeitung von Werkstücken, insbesondere von Pipelinerohren, ergibt sich häufig die Notwendigkeit, den gewünschten Arbeitsvorgang mittels mehrerer unterschiedlicher Bürsten durchzuführen. Dies hat zur Folge, daß verschiedene einzelne Arbeitsvorgänge erforderlich sind, um beispielsweise das Pipelinerohr in der gewünschten Weise zu bearbeiten. Dies beruht darauf, daß derartige Rohre, bevor sie an die Baustelle kommen, im äußeren Bereich mit einer Kunststoffschicht, insbesondere aus Polyäthylen, ummantelt sind, die als Oberflächenschutzschicht gegen Korrosion im Einsatz dient. Diese Kunststoffschicht muß vor dem Aneinanderfügen zweier Rohre in geeigneter Weise entfernt werden. Außerdem soll gewährleistet sein, daß die aneinanderstoßenden Stirnbereiche zweier Pipelinerohre zutreffend bearbeitet und von unerwünschten Fremdkörpern befreit sind. Die hierzu erforderlichen Arbeitsgänge wurden bisher manuell mittels mehrerer unterschiedlicher, beispielsweise gezopfter Bürsten durchgeführt.

Aus der US-PS 2 661 494 ist eine Bürste zur Reinigung von Innen- und Außengewinden von Rohren bekannt, die aus einzelnen Bürstensegmenten besteht. Diese sind derart angeordnet, daß sich zwischen den beiden stirnseitigen Enden der Bürste eine geradlinige, leicht konische Außenumfangsfläche ergibt. Mit dieser bekannten Bürste ist es jedoch nicht möglich, Rohre, insbesondere kunststoffummantelte Pipeline-Rohre, derart zu bearbeiten, daß ein genau definiertes Profil im Bereich der Rohrenden erzeugt wird.

Der Erfindung liegt daher die Aufgabe zugrunde, eine Bürste gemäß dem Oberbegriff des Patentanspruchs 1 zu schaffen, mit der ein Werkstück, insbesondere ein Pipelinerohr, in einem einzigen Arbeitsgang sowohl an den Umfangsflächen als auch an Stirnflächen bearbeitet werden kann.

Die Merkmale der zur Lösung dieser Aufgabe geschaffenen Erfindung ergeben sich aus Anspruch 1. Vorteilhafte Ausgestaltungen hiervon sind in den weiteren Ansprüchen beschrieben.

Die erfindungsgemäß ausgestaltete Bürste besteht aus drei Bürstensegmenten, wobei das den größten Außendurchmesser aufweisende äußere Bürstensegment und das mittlere Bürstensegment mit einem zylindrischen Außenumfang versehen sind und das äußere Bürstensegment an der Übergangsstelle zum mittleren Bürstensegment eine Fase aufweist. Das Bürstensegment mit dem kleinsten Außendurchmesser weist einen mit zunehmender Entfernung vom mittleren Bürstensegment sich konisch verjüngenden Außendurchmesser auf.

Die Bürstensegmente können auf diese Weise mit ihrem Außendurchmesser an das Endbearbeitungsprofil eines mit einer Kunststoffschicht ummantelten Pipeline-Stahlrohres angepaßt sein. Dies ermöglicht es, mit der erfindungsgemäßen Stufenbürste das Pipelinerohr vollständig in einem einzigen Arbeitsgang zu bearbeiten. Hierbei können gleichzeitig die mit der Kunststoffschicht ummantelte Außenwandung des Pipelinerohrs sowie die Stoßseiten des Rohres exakt im geforderten Winkel bearbeitet werden.

Es ist ohne weiteres möglich, die Bürstensegmente aus unterschiedlichen Materialien zu fertigen bzw. aus unterschiedlichen Bürstenteilen bestehen zu lassen.

Die beiden äußeren Bürstensegmente können jeweils aus einem kunststoffgebundenen Drahtbürstenteil bestehen, während das mittlere Bürstensegment aus mehreren gezopften Einzelringen gebildet ist.

Die Halterung der Bürstensegmente am Innenkern erfolgt zweckmäßigerweise derart, daß diese zwischen einer am Stirnende des Innenkerns befestigten Haltescheibe oder dgl. und einem im Abstand hierzu lösbar am Innenkern festgelegten Sicherungsring gehalten sind. Dadurch ist es möglich, nicht nur wahlweise einzelne derjenigen Bürstensegmente auszuwechseln, die aufgrund eines besonders intensiven Arbeitsvorgangs vorzeitig bzw. früher als die anderen Bürstensegmente verschlissen sind, sondern auch die gesamte Bürste je nach den gegebenen Arbeitsanforderungen zu verlängern oder zu verkürzen. Es kann somit die Bürste variabei für alle Rohrarten eingesetzt werden. Da sich die Bürstenpakete unterschiedlich abnutzen und, wie dargelegt, die vorteilhafte Möglichkeit besteht, die verschiissenen Bürstensegmente vorzeitig auszutauschen, ist auch die Lebensdauer der gesamten Bürste entscheidend verlängert.

Es liegt schließlich im Rahmen der Erfindung, daß der die einzelnen Bürstensegmente tragende Innenkern als Aufnahmerohr ausgebildet ist, das in seiner Wand mehrere radiale Bohrungen zum Austritt von Kühlluft aufweist. Mittels dieser Kühlluft, die man beispielsweise in Form von Preßluft von innen nach außen aus dem Innenkern austreten läßt, ist es möglich, die Arbeitsfiächen der einzelnen Bürstensegmente in der gewünschten Weise zu kühlen, so daß keine Überhitzung der Bürste auftreten kann. Damit kann die Einsatzdauer der Bürste entscheidend verlängert werden.

Die Erfindung wird im folgenden anhand der einzigen Figur der Zeichnung näher erläutert. Diese zeigt schematisch in Seitenansicht bzw. teilweise im Schnitt die erfindungsgemäße Bürste bei der Bearbeitung eines Pipeline-Stahlrohrs.

Wie aus der Zeichnung ersichtlich, gelangt die dargestellte Bürste 1, die beim vorgesehenen Ausführungsbeispiel als Dreistufenbürste ausgebildet ist, zur Bearbeitung bei einem Pipeline-Stahlrohr 2 zur Anwendung. Dieses ist in seinem äußeren Bereich mit einer Polyäthylen-Kunststoffschutzschicht 3 ummantelt, die bis an das jeweilige Rohrstirnende 4 heranreicht. Bevor nun ein derartiges Pipelinerohr 2 stirnseitig mit einem weiteren Pipelinerohr 2 verbunden werden kann, ist es erforderlich, die jeweiligen Rohrstirnenden 4 in geeigneter Weise zu bearbeiten sowie außerdem in einem bestimmten Bereich nahe dem Rohrstirnende 4 die Kunststoffschutzschicht 3 abzutragen.

Dies erfolgt mittels der Bürste 1, die einen Innenkern 5 sowie ein hierauf aufgezogenes, rotationssymmetrisches äußeres Bürstenteil aufweist. Dieses äußere Bürstenteil ist beim dargestellten Ausführungsbeispiel aus drei Bürstensegmenten 6, 7, 8 gebildet, die ringscheibenförmig ausgebildet und nacheinander auf den Innenkern 5 aufgezogen sowie dort auswechselbar gehalten sind.

Wie aus der Zeichnung ersichtlich, weisen die drei Bürstensegmente 6, 7, 8 unterschiedlichen Außendurchmesser auf, so daß sich hierdurch insgesamt die beschriebene Dreistufenbürste 1 ergibt. Im speziellen Ausführungsbeispiel weist das mittlere Bürstensegment 7 einen weitgehend zylindrischen Umfang auf und besteht aus mehreren gezopften Einzelringen, die im einzelnen nicht näher dargestellt sind. Demgegenüber bestehen die beiden äußeren Bürstensegmente 6, 7 aus jeweils einem kunststoffgebundenen Drahtbürstenteil.

Nach Wunsch können auch gezopfte Einzelringe vorgesehen sein.

Die drei Bürstensegmente 6, 7, 8 weisen insgesamt einen solchen Verlauf ihres Außendurchmessers auf, daß dieser an das Endbearbeitungsprofil des mit der Kunststoffschicht 3 ummantelten Pipeline-Stahlrohrs 2 angepaßt ist. Zu diesem Zweck ist das den größten Außendurchmesser aufweisende äußere Bürstensegment 8 - ähnlich wie das mittlere Bürstensegment 7 - mit einem zylindrischen Außenumfang versehen, jedoch derart, daß der Übergang zu dem Außenumfang des einen kleineren Außendurchmesser aufweisenden mittleren Bürstensegmentes 7 stufenartig erfolgt. An dieser Übergangsstelle ist eine geneigt verlaufende Fase 9 vorgesehen, deren Neigung derart ausgebildet ist, daß sie der gewünschten Endneigung der Stirnfläche 4 des Pipelinerohres 2 entspricht.

Demgegenüber weist das in der Zeichnung am weitesten links gelegene äußere Bürstensegment 6 einen konisch sich verjüngenden Außendurchmesser auf, so daß auch hierdurch gewährleistet ist, daß die Übergangsstelle zwischen der Kunststoffschicht 3 und der freigelegten Außenwand des Pipelinerohrs 2 im gewünschten Winkel verläuft.

Die drei Bürstensegmente 6, 7, 8 sind auf dem Innenkern 5 dadurch gehalten, daß sie zwischen einer am Stirnende 10 des Innenkerns 5 befestigten Haltescheibe 11 oder dgl. und einem im Abstand hierzu lösbar am Innenkern 5 festgelegten Sicherungsring 12 gehalten sind. Hierbei greift dieser Sicherungsring 12 in der üblichen Weise jeweils in eine Umfangsnut 13 des Innenkerns 5 ein. Wie ersichtlich, sind im Abstand voneinander mehrere Umfangsnuten 13 am Innenkern 5 vorgesehen, so daß der Sicherungsring 12 in verschiedenen Abständen zur Haltescheibe 11 festlegbar ist. Dadurch kann auch die Gesamtlänge der Bürste 1 nach Wunsch vergrößert oder verkleinert werden. Dies bedeutet, daß die Bürste 1 beispielsweise in ihrem zylindrischen Bereich, d.h. im Bereich des mittleren Bürstensegmentes 7, je nach dem Typ des zu bearbeitenden Pipelinerohrs 2 verlängert oder verkürzt werden kann. Damit kann die Bürste 1 variabel für alle Rohrarten eingesetzt werden.

Wie weiterhin aus der Zeichnung ersichtlich, ist der Innenkern 5 als Aufnahmerohr ausgebildet. Dieses weist in seiner Wand zum Austritt von Kühlluft mehrere radiale Bohrungen 14 auf, die sowohl in axialem Abstand als auch im Umfangsabstand voneinander angeordnet sind. Die zu diesem Zweck beispielsweise zur Anwendung gelangende Preßluft tritt aus dem Innern des Innenkerns 5 durch die radialen Bohrungen 14 hindurch nach außen und trifft auf die Arbeitsflächen der Bürste 1, insbesondere auf die Arbeitsfläche des mittleren Bürstensegmentes 7, auf. Dadurch ist wirksam eine Überhitzung der Bürste 1 verhindert, was die gesamte Standzeit der Bürste 1 beträchtlich verlängert.

Bezüglich vorstehend nicht im einzelner beschriebener Merkmale der Erfindung wird im übrigen ausdrücklich auf die Zeichnung sowie auf die Ansprüche verwiesen.

## Patentansprüche

1. Bürste, insbesondere zur Bearbeitung von Pipelinerohren, mit einem äußeren rotationssymmetrischen Bürstenteil, das an einem zur Halterung dienenden Innenkern drehfest festgelegt ist und aus mehreren ringscheibenförmigen Bürstensegmenten besteht, die nacheinander auf den Innenkern aufgezogen und dort auswechselbar gehalten sind sowie unterschiedliche Außendurchmesser aufweisen,
**dadurch gekennzeichnet,**
daß die Bürste aus drei Bürstensegmenten (6, 7,8) besteht, wobei das den größten Außendurchmesser aufweisende äußere Bürstensegment (8) und das mittlere Bürstensegment (7) mit einem Zylindrischen Außenumfang versehen sind und das äußere Bürstensegment (8) an der Übergangsstelle zum mittleren Bürstensegment (7) eine Fase (9) aufweist, während das Bürstensegment (6) mit dem kleinsten Außendurchmesser einen mit Zunehmender Entfernung vom mittleren Bürstensegment (7) sich konisch verjüngenden Außendurchmesser aufweist.

2. Bürste nach Anspruch 1, dadurch gekennzeichnet, daß die Bürstensegmente (6, 7, 8) aus unterschiedlichen Materialien gefertigt sind bzw. aus unterschiedlichen Bürstenteilen bestehen.

3. Bürste nach Anspruch 1 oder 2, dadurch gekennzeichnet , daß die beiden äußeren Bürstensegmente (6, 8) jeweils aus einem kunststoffgebundenen Drahtbürstenteil bestehen.

4. Bürste nach einem der vorhergehenden Ansprüche dadurch gekennzeichnet, daß das mittlere Bürstensegment (7) aus mehreren gezopften Einzelringen besteht.

5. Bürste nach einem der vorhergehenden Ansprüche, dadurch gekennzeichnet, daß die Bürstensegmente (6, 7, 8) zwischen einer am Stirnende (10) des Innenkerns (5) befestigten Haltescheibe (11) und einem im Abstand hierzu lösbar am Innenkern (5) festgelegten Sicherungsring (12) gehalten sind.

6. Bürste nach Anspruch 5, dadurch gekennzeichnet, daß der Innenkern (5) als Aufnahmerohr ausgebildet ist und in seiner Wand mehrere radiale Bohrungen (14) zum Austritt von Kühlluft aufweist.

## Claims

1. A brush, more particularly for processing of pipeline tubes, comprising an outer, axially symmetrical part co-rotatably secured to an inner core or holder and comprising a number of annular segments, which are successively drawn over the inner core and interchangeably held there and have differing diameters, characterised in that the brush comprises three segments (6, 7, 8), the middle brush segment (7) and the outer segment (8), which has the largest outer diameter, having a cylindrical outer periphery, and the outer brush segment (8) having a chamfer (9) at the transition to the middle segment (7), whereas the segment (6) with the smallest outer diameter has an outer diameter which tapers conically with increasing distance from the middle brush segment (7).

2. A brush according to claim 1, characterised in that the brush segments (6, 7, 8) are made of different materials and/or consist of different brush parts.

3. A brush according to claim 1 or 2, characterised in that the two outer brush segments (6, 8) each comprise a plastics-bonded wire brush part.

4. A brush according to any of the preceding claims, characterised in that the middle brush segment (7) comprises a number of plaited individual rings.

5. A brush according to any of the preceding claims, characterised in that the brush segments (6, 7, 8) are held between a retaining disc (11) secured to the end face (10) of the inner core (5), and a securing ring (12) releasably attached to the inner core (5) at a distance from the retaining disc.

6. A brush according to claim 5, characterised in that the inner core (5) is in the form of a receiving tube and its wall has a number of radial bores (14) for escape of cooling air.

## Revendications

1. Brosse, en particulier pour le traitement de tuyaux de pipelines, comportant un élément de brosse extérieur à symétrie de révolution qui est monté solidaire en rotation sur un noyau central servant de support et qui est composé de plusieurs segments de brosse réalisés en forme de disques annulaires et montés les uns après les autres sur le noyau central où ils sont maintenus de manière à pouvoir être remplacés, et qui présentent des diamètres extérieurs différents, caractérisée en ce que la brosse est constituée de trois segments de brosse (6, 7, 8), parmi lesquels le segment extérieur (8) qui présente le plus grand diamètre extérieur et le segment médian (7) sont pourvus d'un périmètre extérieur cylindrique, et le segment de brosse extérieur (8) présente un chanfrein (9) à l'emplacement de transition vers le segment médian (7) tandis que le segment de brosse (6) qui possède le diamètre extérieur le plus petit présente un diamètre extérieur qui va en se rétrécissant de façon conique, plus il s'éloigne du segment de brosse médian (7).

2. Brosse selon la revendication 1, caractérisée en ce que les segments de brosse (6, 7, 8) sont réalisés en matériaux différents ou sont constitués par des éléments de brosse différents, respectivement.

3. Brosse selon l'une ou l'autre des revendications 1 et 2, caractérisée en ce que les deux segments de brosse extérieurs (6, 8) sont chacun constitués par un élément de brosse à poils métalliques reliés par de la matière plastique.

4. Brosse selon l'une quelconque des revendications précédentes, caractérisée en ce que le segment de brosse médian (7) est constitué par plusieurs anneaux individuels tressés.

5. Brosse selon l'une quelconque des revendications précédentes, caractérisée en ce que les segments de brosse (6, 7, 8) sont maintenus entre un disque de retenue (11), fixé sur l'extrémité frontale (10) du noyau central (5), et un anneau de sécurité (12) fixé de manière amovible à distance de celui-ci sur le noyau central (5).

6. Brosse selon la revendication 5, caractérisée en ce que le noyau central (5) est réalisé sous la forme d'un tuyau de réception et présente dans sa paroi plusieurs perçages radiaux (14) pour la sortie d'air de refroidissement.
